# FASCICULE DE BREVET EUROPEEN

(11) **EP 2 123 837 B1**
(45) Date de publication et mention de la délivrance du brevet: **27.10.2010**
(21) Numéro de dépôt: 09305460.9
(22) Date de dépôt: 19.05.2009
(51) Int. Cl.: E04B 2/86

(54) **Mur à coffrage intégré**
Mauer mit integrierter Schalung
Wall with built-in formwork

(30) Priorité: 22.05.2008 FR 0853328
(43) Date de publication de la demande: 25.11.2009
(73) Titulaire: SPURGIN, 67600 Selestat (FR)
(72) Inventeur: Lenges, Marc, 67750, Scherwiller (FR); Tornatore, Pino, 68000, Colmar (FR)
(74) Mandataire: Rhein, Alain

(56) Documents cités:
- EP-A- 1 690 993

## Description

La présente invention a trait à un mur à coffrage intégré comportant deux peaux espacées et liées entre elles.

Cette invention concerne le domaine du bâtiment et, plus particulièrement, celui de la fabrication d'éléments de construction en usine préalablement à leur acheminement et à leur implantation sur site.

L'on connaît, d'ores et déjà, de tels éléments de construction qui adoptent la forme de murs à coffrage intégré au moins en partie constitués par deux peaux espacées et raccordées entre elles.

L'une au moins de ces deux peaux est, usuellement, réalisée en un matériau hydraulique (notamment du béton) tandis que l'autre peau peut, selon le cas, aussi être réalisée en un tel matériau hydraulique ou, encore, être au moins en partie réalisée en un matériau isolant.

Ces deux peaux sont positionnées à une distance déterminée l'une de l'autre, ceci en sorte de ménager entre elles un espacement à l'intérieur duquel peut être coulé un matériau isolant et/ou de structure (plus particulièrement un matériau hydraulique, notamment du béton), ceci après implantation du mur sur site.

Une autre caractéristique consiste en ce que ces deux peaux sont raccordées par le biais d'une pluralité de moyens de raccordement usuellement constitués par des connecteurs. De tels connecteurs peuvent adopter la forme d'une tige dont une première extrémité est noyée dans la première peau tandis qu'une seconde extrémité est associée à la seconde peau. Outre le fait qu'une telle association doit permettre de garantir la cohésion du mur notamment pendant les opérations de manutention et de remplissage de l'espacement entre les peaux, la présence de ces connecteurs peut, encore, être mise à profit pour l'accrochage du mur à un engin de manutention.

A ce propos, on observera que ce type d'opération exerce des contraintes importantes sur les peaux (plus particulièrement sur une seconde peau au moins en partie réalisée en un matériau isolant) et sur les connecteurs qui, lorsqu'ils sont associés à une seconde peau isolante en étant simplement engagés de manière traversante au travers d'une telle peau, peuvent occasionner des dégradations à cette seconde peau.

L'on connaît, également et par le document EP-1.690.993, des murs à coffrage intégré comportant, d'une part, une première peau réalisée en un matériau hydraulique et, d'autre part, une seconde peau comportant au moins un réceptacle contenant un matériau durci à l'intérieur duquel est noyée une extrémité d'un connecteur dont l'autre extrémité est noyée dans le matériau de la première peau. Le document EP-1.690.993 décrit un mur à coffrage intégré ayant toutes les caractéristiques du préambule de la revendication 1.

Cette seconde peau est réalisée en un matériau isolant et est constituée par une plaque unique qui, pour satisfaire aux exigences de rigidité, résister aux opérations susmentionnées et autoriser une superposition de tels murs, doit présenter une épaisseur importante ce qui, pour une surface au sol déterminée d'un bâtiment, entraîne une réduction conséquente de la surface intérieure utilisable.

La présente invention se veut à même de remédier aux inconvénients des murs à coffrage intégré de l'état de la technique.

A cet effet, l'invention concerne un mur à coffrage intégré comportant :
- une première peau réalisée en un matériau hydraulique, notamment du béton ;
- une seconde peau, parallèle à la première peau, positionnée à une distance déterminée de celle-ci en sorte de définir un intervalle entre ces deux peaux, réalisée au moins en partie en un matériau isolant, comportant au moins une première plaque constituée par une pluralité de blocs présentant, chacun, au moins un réceptacle, débouchant au niveau de la face de cette seconde peau orientée en direction de la première peau, et contenant un matériau durci ;
- une pluralité de moyens pour le raccordement de ces deux peaux entre elles et comportant, chacun, une première partie noyée dans le matériau de la première peau ainsi qu'une deuxième partie noyée dans le matériau durci contenu dans un réceptacle de la seconde peau, caractérisé par le fait que :
- la première plaque est, encore, constituée par une pluralité de panneaux réalisés en un matériau isolant, ces panneaux et les blocs étant agencés de manière juxtaposée et alternée au sein de cette première plaque ;
- la seconde peau comporte, encore, une seconde plaque, réalisée en un matériau isolant, et rapportée sur la face de la première plaque, opposée à la face au niveau de laquelle débouchent les réceptacles.

Une caractéristique additionnelle concerne le fait que le bloc comporte au moins un élément au niveau duquel est défini au moins une partie d'au moins un réceptacle.

En fait, un tel élément est réalisé en un matériau présentant des qualités structurelles autorisant la réalisation d'un réceptacle ainsi qu'un ancrage approprié et pérenne du matériau durci dans un tel réceptacle, voire encore (et de préférence) au moins en partie en un matériau isolant.

Un mode particulier de réalisation consiste en ce qu'un bloc comporte un élément constitué par un panneau longiforme, notamment rectangulaire, au niveau duquel est défini au moins un tel réceptacle. Cependant et selon un autre mode de réalisation, un tel bloc comporte deux éléments, notamment sous la forme de deux panneaux longiformes, parallèles et espacés en sorte de délimiter un réceptacle.

Une autre caractéristique de ce mur consiste en ce que la seconde peau est constituée par une pluralité de panneaux réalisés en un matériau isolant et juxtaposés. De manière additionnelle, ces panneaux s'étendent selon une direction sensiblement perpendiculaire à la direction dans laquelle s'étendent les panneaux de la première plaque, voire les blocs de cette première plaque.

Les avantages de la présente invention consistent en ce que la seconde peau comporte au moins une première plaque constituée par une pluralité de panneaux réalisés en un matériau isolant ainsi que par une pluralité de blocs présentant, chacun, au moins un réceptacle recevant un moyen de raccordement. Ces panneaux et ces blocs sont agencés de manière juxtaposée et alternée au sein de cette première plaque. Une telle conception permet, d'une part, d'assurer un ancrage efficace et pérenne des moyens de raccordement dans un tel bloc et, donc, dans la seconde peau du mur et, d'autre part, une isolation appropriée de ce mur.

Cette première plaque est complétée par une seconde plaque, que comporte cette seconde peau, et qui est rapportée (voire encore rendue solidaire, de préférence par collage) sur cette première plaque.

La présence de cette seconde plaque permet d'accroître, de manière substantielle, la rigidité et la résistance de la seconde peau.

Finalement, cette seconde plaque est constituée par une pluralité de panneaux réalisés en un matériau isolant et juxtaposés. Les panneaux de cette seconde plaque s'étendent selon une direction sensiblement perpendiculaire à la direction dans laquelle s'étendent les panneaux de la première plaque, voire les blocs de cette première plaque.

En fait, la présence de cette seconde plaque confère, de manière avantageuse, polyvalence et modularité au mur conforme à la présente invention.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective correspondant à un premier mode de réalisation d'un mur conforme à la présente invention, ceci selon un premier angle de représentation ;
- la figure 2 est une vue similaire à la figure 1 et correspond à un détail du mur illustré figure 1, ceci selon un second angle de représentation ;
- la figure 3 est une vue schématisée et de dessus du mur illustré figures 1 et 2 ;
- la figure 4 est une vue schématisée, partielle et de dessus correspondant à un deuxième mode de réalisation d'un mur conforme à la présente invention.

La présente invention concerne le domaine du bâtiment et, plus particulièrement, celui de la fabrication d'éléments de construction en usine préalablement à leur acheminement et à leur implantation sur site.

Tel que visible sur les figures en annexe, un tel élément de construction se présente sous la forme d'un mur 1 à coffrage intégré.

Un tel mur 1 comporte, d'une part, une première peau 2 réalisée en un matériau hydraulique, notamment du béton.

D'autre part, ce mur 2 comporte une seconde peau 3, parallèle à la première peau 2, et positionnée à une distance déterminée de celle-ci 2 en sorte de définir un intervalle 4 entre ces deux peaux (2 ; 3) à l'intérieur duquel peut être coulé un matériau (plus particulièrement un matériau hydraulique, notamment du béton, de préférence de type isolant) après implantation du mur 1 sur site. Cette seconde peau 3 est réalisée au moins en partie en un matériau isolant et comporte au moins un réceptacle 5, débouchant au niveau de la face 6 de cette seconde peau 3 orientée en direction de la première peau 2, et contenant un matériau durci 7.

Ce mur 1 comporte, d'autre part encore, une pluralité de moyens 8 pour le raccordement de ces deux peaux (2 ; 3) entre elles. Un tel moyen 8 de raccordement comporte, chacun, d'une part, une première partie 81 noyée dans le matériau de la première peau 2, d'autre part, une deuxième partie 82 noyée dans le matériau durci 7 contenu dans un réceptacle 5 de la seconde peau 3 et, d'autre part encore, une partie intermédiaire 83 s'étendant entre la première 81 et la deuxième 82 partie de ce moyen 8 de raccordement.

Selon l'invention, la seconde peau 3 comporte au moins une première plaque 31 constituée, d'une part, par une pluralité de blocs 311 présentant, chacun, au moins un réceptacle 5 et, d'autre part, par une pluralité de panneaux 312 réalisés en un matériau isolant.

Tel que visible sur les figures en annexe, ces panneaux 312 et ces blocs 311 sont agencés de manière juxtaposée et alternée au sein de cette première plaque 31. De manière additionnelle, ces panneaux 312 et ces blocs 311 sont assemblés, de préférence par collage.

Selon une autre caractéristique de l'invention, un tel bloc 311 comporte au moins un élément (3110 ; 3110') au niveau duquel est défini au moins une partie d'au moins un réceptacle 5.

A ce propos, il a été illustré figures 1 à 3 un premier mode de réalisation correspondant à un bloc 311 comportant un unique élément 3110 constitué par un panneau longiforme, de préférence rectangulaire, au niveau duquel est défini au moins un réceptacle 5.

Un tel réceptacle 5 adopte la forme d'un trou borgne ou (et de préférence comme illustré sur ces figures 1 à 3) d'une rainure, cette dernière s'étendant, alors et de préférence, de manière longitudinale par rapport à un tel bloc 311 (élément 3110), de préférence sur toute la longueur d'un tel bloc 311 (élément 3110).

En fait, un mode préféré de réalisation consiste en ce qu'un tel réceptacle 5 présente une section en queue d'aronde.

Il a été illustré figure 4 un deuxième mode de réalisation correspondant à un bloc 311 comportant deux éléments (3110 ; 3110') parallèles et espacés en sorte de délimiter, entre eux (3110 ; 3110'), un espacement définissant un réceptacle 5.

Ces deux éléments (3110 ; 3110') se présentent, de préférence, chacun, sous la forme d'un panneau longiforme.

Une autre caractéristique consiste en ce que ces deux éléments (3110 ; 3110') peuvent être conformés en sorte de conférer une section en queue d'aronde au réceptacle 5 qu'ils définissent.

A ce propos, on observera qu'un tel élément (3110 ; 3110') est réalisé en un matériau présentant des qualités structurelles autorisant la réalisation d'un réceptacle 5 ainsi qu'un ancrage approprié et pérenne du matériau durci 7 dans un tel réceptacle 5.

A ce propos et selon un premier mode de réalisation, un tel élément (3110 ; 3110') peut être réalisé en bois ou en un matériau synthétique, notamment extrudé.

Cependant et de manière additionnelle ou alternative, un tel élément (3110 ; 3110') est, encore, au moins en partie, réalisé en un matériau isolant. De bons résultats sont obtenus lorsqu'un tel élément (3110 ; 3110') est réalisé en polystyrène, en polyuréthane ou en cellulose agglomérée.

Tel qu'évoqué ci-dessus, un bloc 311, que comporte la première plaque 31 de la seconde peau 3, présente un réceptacle 5 contenant un matériau durci 7.

Ce matériau durci 7 peut être constitué par une mousse durcissable, voire (et de préférence) par un liant hydraulique, plus particulièrement du béton.

Tel qu'évoqué ci-dessus, la première plaque 31 de la seconde peau 3 comporte des blocs 311 ainsi que des panneaux 312 juxtaposés et alternés.

Un mode préféré de réalisation de l'invention consiste en ce que ces panneaux 312 sont, à l'instar du ou des éléments 3110 ; 3110') des blocs 311 susmentionnés, de type longiforme, notamment rectangulaires.

Ainsi, les panneaux 312 et le ou les éléments (3110 ;3110') des blocs 311, que comporte la première plaque 31, s'étendent sensiblement dans la même direction qui, lorsque le mur 1 est implanté sur site (voire stocké en usine), est sensiblement verticale.

Tel qu'évoqué ci-dessus, les peaux (2 ; 3) du mur 1 sont reliées par des moyens de raccordement 8 qui, selon un premier mode de réalisation, peuvent adopter la forme d'un connecteur sous forme d'une tige réalisée en un matériau métallique ou, et de préférence, en un matériau synthétique et/ou composite, notamment contenant des fibres (notamment des fibres de verre) et/ou une résine.

Un tel connecteur présente, d'une part, une première partie constituée par une première extrémité noyée dans le matériau de la première peau 2 et, d'autre part, une deuxième partie constituée par une deuxième extrémité noyée dans le matériau durci 7 contenu dans un réceptacle 5 de la seconde peau 3.

A ce propos, on observera qu'un réceptacle 5 sous forme d'un trou borgne peut être conçu pour recevoir un unique connecteur alors qu'un réceptacle 5 sous forme d'une rainure ou d'un espacement peut, quant à lui et de manière avantageuse, recevoir une pluralité de connecteurs, notamment de manière alignée.

Cependant et selon un mode de réalisation préféré de l'invention illustré sur les figures en annexe, un tel moyen de raccordement 8 comporte au moins deux (voire et de préférence au moins trois) barres parallèles et entretoisées dont au moins une constitue la première partie 81 de ce moyen de raccordement 8 et est noyée dans le matériau de la première peau 2 tandis qu'au moins une autre constitue la deuxième partie 82 de ce moyen de raccordement 8 et est noyée dans le matériau durci 7 contenu dans un réceptacle 5 (plus particulièrement constitué par une rainure ou un espacement tel que susmentionné) de la seconde peau 3.

En fait, un tel moyen de raccordement 8 peut, alors, adopter la forme d'une poutrelle (comportant trois barres parallèles entretoisées dont deux sont noyées dans le matériau de la première peau 2 tandis que la troisième est noyée dans le matériau durci 7 d'un réceptacle 5 de la seconde peau 3, comme visible sur les figures en annexe) et/ou d'une corbeille (comportant quatre barres noyées, deux par deux, dans le matériau de la première peau 2 ainsi que dans le matériau durci 7 d'un réceptacle 5 de la seconde peau 3).

Une autre caractéristique de la présente invention consiste en ce que la seconde peau 3 comporte, encore, une seconde plaque 32 rapportée sur la face 6' de la première plaque 31, opposée à la face 6 au niveau de laquelle débouchent les réceptacles 5.

Cette seconde plaque 32 est réalisée en un matériau isolant et est rendue solidaire de cette première plaque 31, de préférence par collage.

Un premier mode de réalisation consiste en ce que cette seconde plaque 32 peut être constituée par un panneau unique présentant, sensiblement, les dimensions de la première plaque 31.

Cependant et selon un mode de réalisation préféré de l'invention, cette seconde plaque 32 est constituée par une pluralité de panneaux 321 réalisés en un matériau isolant et juxtaposés, voire (et de préférence) collés entre eux.

Un mode de réalisation particulier consiste en ce que ces panneaux 321 peuvent être de même largeur. Cependant et selon un mode de réalisation préféré de l'invention illustré figure 1, ces panneaux 321 peuvent présenter des largeurs différentes, ceci en vue de pouvoir ajuster la dimension de cette seconde plaque 32 à la première 31.

Une autre caractéristique illustrée sur les figures des dessins en annexe consiste en ce que les panneaux 321 de la seconde plaque 32 de la seconde peau 3 s'étendent selon une direction sensiblement perpendiculaire à la direction dans laquelle s'étendent les panneaux 312 de la première plaque 31, voire les blocs 311 (plus particulièrement le ou les éléments 3110, 3110' d'un tel bloc 311) de cette première plaque 31. Ceci permet, avantageusement, d'accroître la rigidité de la seconde peau 3.

Une caractéristique additionnelle consiste en ce que cette seconde plaque 32 présente des dimensions sensiblement ajustées à celles de la première plaque 31.

Cependant et selon un mode de réalisation préféré illustré sur les figures en annexe, cette seconde plaque 32 se situe en retrait par rapport à la première plaque 31, ceci par rapport au bord longitudinal 313 d'au moins deux côtés opposés (314 ; 314') de cette première plaque 31, de préférence les côtés opposés verticaux de celle-ci 31.

Cependant et selon un mode particulier de réalisation de l'invention, cette seconde plaque 32 se situe en retrait par rapport à la première plaque 31, ceci par rapport au bord longitudinal 313 de l'ensemble des côtés de cette première plaque 31.

Un tel mode de réalisation permet, avantageusement, d'assurer la juxtaposition de deux murs 1 à coffrage intégré conformes à l'invention et de positionner, au niveau d'un intervalle défini entre les deux secondes plaques 32 de ces deux murs 1, un moyen de clavetage (plus particulièrement sous forme d'une clé ou analogue).

Un tel moyen de clavetage permet, avantageusement, la mise en place (par collage ou fixation par sapin) d'une bande pour assurer la continuité de l'isolation thermique.

## Revendications

1. Mur (1) à coffrage intégré comportant :
- une première peau (2) réalisée en un matériau hydraulique, notamment du béton ;
- une seconde peau (3), parallèle à la première peau (2), positionnée à une distance déterminée de celle-ci en sorte de définir un intervalle (4) entre ces deux peaux (2 ; 3), réalisée au moins en partie en un matériau isolant, comportant au moins une première plaque (31) constituée par une pluralité de blocs (311) présentant, chacun, au moins un réceptacle (5), débouchant au niveau de la face (6) de cette seconde peau (3) orientée en direction de la première peau (2), et contenant un matériau durci (7) ;
- une pluralité de moyens (8) pour le raccordement de ces deux peaux (2 ; 3) entre elles et comportant, chacun, une première partie (81) noyée dans le matériau de la première peau (2) ainsi qu'une deuxième partie (82) noyée dans le matériau durci (7) contenu dans un réceptacle (5) de la seconde peau (3), **caractérisé par le fait que** :
- la première plaque (31) comporte, encore, une pluralité de panneaux (312) réalisés en un matériau isolant, ces panneaux (312) et les blocs (311) étant agencés de manière juxtaposée et alternée au sein de cette première plaque (31) ;
- la seconde peau (3) comporte, encore, une seconde plaque (32), réalisée en un matériau isolant, et rapportée sur la face (6') de la première plaque (31), opposée à la face (6) au niveau de laquelle débouchent les réceptacles (5).

2. Mur (1) à coffrage intégré selon la revendication 1, **caractérisé par le fait qu'**un bloc (311) comporte au moins un élément (3110 ; 3110') au niveau duquel est défini au moins une partie d'au moins un réceptacle (5).

3. Mur (1) à coffrage intégré selon la revendication 2, **caractérisé par le fait qu'**un bloc (311) comporte un élément (3110) constitué par un panneau longiforme, de préférence rectangulaire, au niveau duquel est défini au moins un réceptacle (5) constitué par un trou borgne ou par une rainure, notamment de section en queue d'aronde.

4. Mur (1) à coffrage intégré selon la revendication 2, **caractérisé par le fait qu'**un bloc (311) comporte deux éléments (3110 ; 3110'), notamment sous la forme de deux panneaux longiformes, parallèles et espacés en sorte de délimiter un réceptacle (5), ces éléments (3110 ; 3110') étant, notamment, conformés en sorte de conférer une section en queue d'aronde à un tel réceptacle (5).

5. Mur (1) à coffrage intégré selon l'une quelconque des revendications 2 à 4, **caractérisé par le fait qu'**un élément (3110 ; 3110') est réalisé en bois ou en un matériau synthétique, notamment extrudé.

6. Mur (1) à coffrage intégré selon l'une quelconque des revendications 2 à 5, **caractérisé par le fait qu'**un élément (3110 ; 3110') est au moins en partie réalisé en un matériau isolant, notamment en polystyrène, en polyuréthane ou en cellulose agglomérée.

7. Mur (1) à coffrage intégré selon l'une quelconque des revendications précédentes, **caractérisé par le fait que** le matériau durci (7) est constitué par un liant hydraulique, notamment du béton, ou par une mousse durcissable.

8. Mur (1) à coffrage intégré selon l'une quelconque des revendications précédentes, **caractérisé par le fait que** le moyen de raccordement (8) est constitué par un connecteur sous forme d'une tige présentant, d'une part, une première partie (81) constituée par une première extrémité noyée dans le matériau de la première peau (2) et, d'autre part, une deuxième partie (82) constituée par une deuxième extrémité noyée dans le matériau durci (7) contenu dans un réceptacle (5) de la seconde peau (3).

9. Mur (1) à coffrage intégré selon l'une quelconque des revendications 1 à 7, **caractérisé par le fait que** le moyen de raccordement (8) comporte au moins deux barres parallèles et entretoisées dont au moins une constitue la première partie (81) de ce moyen de raccordement (8) et est noyée dans le matériau de la première peau (31) tandis qu'au moins une autre constitue la deuxième partie (82) de ce moyen de raccordement (8) et est noyée dans le matériau durci (7) contenu dans un réceptacle (5) de la seconde peau (3), un tel moyen de raccordement (8) étant, notamment, constitué par une poutrelle et/ou une corbeille.

10. Mur (1) à coffrage intégré selon l'une quelconque des revendications précédentes, **caractérisé par le fait que** la seconde plaque (32) est constituée par une pluralité de panneaux (321) réalisés en un matériau isolant et juxtaposés.

11. Mur (1) à coffrage intégré selon la revendication 10, **caractérisé par le fait que** les panneaux (321) de la seconde plaque (32) de la seconde peau (3) s'étendent selon une direction sensiblement perpendiculaire à la direction dans laquelle s'étendent les panneaux (312) de la première plaque (31), voire les blocs (311) de cette première plaque (31).

12. Mur (1) à coffrage intégré selon l'une quelconque des revendications précédentes, **caractérisé par le fait que** la seconde plaque (32) se situe en retrait par rapport au bord longitudinal (313) d'au moins deux côtés opposés (314 ; 314'), de préférence verticaux, de la première plaque (31).

## Claims

1. Wall (1) with built-in formwork, including :
- a first skin (2) made out of hydraulic material, namely concrete ;
- a second skin (3), parallel to the first skin (2), positioned at a determined distance from the latter, so as to define an interval (4) between these two skins (2 ; 3), made at least partially out of insulating material, including at least a first plate (31) formed of a plurality of blocks (311) each having at least one receptacle (5), ending at the level of the face (6) of this second skin (3} oriented towards the first skin (2), and containing hardened material (7) ;
- a plurality of means (8) for connecting these two skins (2 ; 3) between them and each including a first portion (81) embedded in the material of the first skin (2) as well as a second portion (82) embedded in the hardened material (7) contained in a receptacle (5) of the second skin (3), wherein:
- the first plate (31) also includes a plurality of panels (312) made out of insulating material, these panels (312) and the blocks (311) being arranged juxtaposed and alternately within this first plate (31) ;
- the second skin (3) also includes a second plate (32), made out of insulating material, and applied against the face (6') of the first plate (31), opposite the face (6) at the level of which the receptacles (5) end.

2. Wall (1) with built-in formwork according to claim 1, wherein a block (311) includes at least one element (3110 ; 3110') at the level of which at least one portion of at least one receptacle (5) is defined.

3. Wall (1) with built-in formwork according to claim 2, wherein a block (311) includes an element (3110) formed of an elongated, preferably rectangular, panel at the level of which is defined at least one receptacle (5) formed of a blind hole or of a groove, namely with a dovetail cross-section.

4. Wall (1) with built-in formwork according to claim 2, wherein a block (311) includes two elements (3110 ; 3110'), namely in the form of two elongated, parallel and spaced apart panels, so as to delimit a receptacle (5), these elements (3110 ; 3110') being namely shaped so as to provide such a receptacle (5) with a dovetail cross-section.

5. Wall (1) with built-in formwork according to any of claims 2 to 4, wherein an element (3110 ; 3110') is made out of wood or synthetic material, namely extruded material.

6. Wall (1) with built-in formwork according to any of claims 2 to 5, wherein an element (3110 ; 3110') is at least partially made out of insulating material, namely polystyrene, polyurethane or agglomerated cellulose.

7. Wall (1) with built-in formwork according to any of the preceding claims, wherein the hardened material (7) is formed of a hydraulic binder, namely concrete, or of a cold-setting foam.

8. Wall (1) with built-in formwork according to any of the preceding claims, wherein the connecting means (8) is formed of a connector in the form of a rod having, on the one hand, a first portion (81) formed of a first end embedded in the material of the first skin (2) and, on the other hand, a second portion (82) formed of a second end embedded in the hardened material (7) contained in a receptacle (5) of the second skin (3).

9. Wall (1) with built-in formwork according to any of the preceding claims, wherein the connecting means (8) includes at least two parallel and braced bars, at least one of which forms the first portion (81) of this connecting means (8) and is embedded in the material of the first skin (31), while at least another one forms the second portion (82) of this connecting means (8) and is embedded in the hardened material (7) contained in a receptacle (5) of the second skin (3), such connecting means (8) being namely formed of a beam and/or a basket.

10. Wall (1) with built-in formwork according to any of the preceding claims, wherein the second plate (32) is formed of a plurality of juxtaposed panels (321) made out of insulating material.

11. Wall (1) with built-in formwork according to claim 10, wherein the panels (321) of the second plate (32) of the second skin (3) extend according to a direction substantially perpendicular to the direction in which the panels (312) of the first plate (31), even the blocks (311) of this first plate (31) extend.

12. Wall (1) with built-in formwork according to claim 10, wherein the panels (321) of the second plate (32) is located set back with respect to the longitudinal edge (313) of at least two opposite, preferably vertical, sides (314 ; 314'), of the first plate (31).

## Patentansprüche

1. Mauer (1) mit integrierter Schalung, umfassend :
- eine erste Haut (2) aus hydraulischem Material, nämlich Beton ;
- eine zweite Haut (3), parallel zu der ersten Haut (2), die in einem bestimmten Abstand von dieser letzteren positioniert ist, sodass ein Intervall (4) zwischen diesen beiden Häuten (2 ; 3) gebildet wird, und wenigstens zum Teil aus Isoliermaterial besteht, umfassend wenigstens eine erste Platte (31), die aus einer Vielheit von Blöcken (311) besteht, die jeweils einen Aufnahmeraum (5) umfassen, der im Bereich der zu der ersten Haut (2) hin orientierten Fläche (6) dieser zweiten Haut (3) endet, und gehärtetes Material (7) enthält ;
- eine Vielheit von Mitteln (8) zum Verbinden dieser zwei Häute (2 ; 3) mit einander, die jeweils einen ersten im Material der ersten Haut (2) eingebetteten Teil (81) sowie einen zweiten im, im Aufnahmeraum (5) enthaltenen gehärteten Material (7) der zweiten Haut (3) eingebetteten Teil (82) umfassen, **dadurch gekennzeichnet, dass** :
- die erste Platte (31) ebenfalls eine Vielheit von Brettern (312) aus Isoliermaterial umfasst, wobei diese Bretter (312) und die Blöcke (311) aneinandergereiht und abwechselnd in dieser ersten Platte (31) angeordnet sind ;
- die zweite Haut (3) ebenfalls eine zweite Platte (32) aus Isoliermaterial umfasst, die gegen die Fläche (6') der ersten Platte plate (31), die der Fläche (6), im Bereich deren die Aufnahmeräume (5) enden, gegenüberliegt.

2. Mauer (1) mit integrierter Schalung nach Anspruch 1, **dadurch gekennzeichnet, dass** ein Block (311) wenigstens ein Element (3110 ; 3110') umfasst, im Bereich dessen wenigstens ein Teil von wenigstens einem Aufnahmeraum (5) definiert ist.

3. Mauer (1) mit integrierter Schalung nach Anspruch 2, **dadurch gekennzeichnet, dass** ein Block (311) ein Element (3110) umfasst, das aus einem länglichen, vorzugsweise rechteckigen Brett besteht, im Bereich dessen wenigstens ein Aufnahmeraum (5) definiert ist, der aus einem Blindloch oder einer nämlich im Querschnitt schwalbenschwanzförmigen Nut gebildet ist.

4. Mauer (1) mit integrierter Schalung nach Anspruch 2, **dadurch gekennzeichnet, dass** ein Block (311) zwei Elemente (3110 ; 3110') umfasst, die nämlich als zwei längliche, parallele und von einander beabstandete Bretter ausgestaltet sind, sodass sie einen Aufnahmeraum (5) begrenzen, wobei diese Elemente (3110 ; 3110') nämlich so geformt sind, dass sie einem solchen Aufnahmeraum (5) einen schwalbenschwanzförmigen Querschnitt verleihen.

5. Mauer (1) mit integrierter Schalung nach irgendeinem der Ansprüche 2 bis 4, **dadurch gekennzeichnet, dass** ein Element (3110 ; 3110') aus Holz oder Kunststoff, nämlich aus stranggepresstem Material besteht.

6. Mauer (1) mit integrierter Schalung nach irgendeinem der Ansprüche 2 bis 5, **dadurch gekennzeichnet, dass** ein Element (3110 ; 3110') wenigstens zum Teil aus Isoliermaterial, nämlich Polystyrol, Polyurethan oder Presszellulose, besteht.

7. Mauer (1) mit integrierter Schalung nach irgendeinem der vorgehenden Ansprüche, **dadurch gekennzeichnet, dass** das gehärtete Material (7) aus einem hydraulischen Bindemittel, nämlich Beton, oder aus härtbarem Schaumstoff besteht.

8. Mauer (1) mit integrierter Schalung nach irgendeinem der vorgehenden Ansprüche, **dadurch gekennzeichnet, dass** das Verbindungsmittel (8) aus einem Verbindungsstück besteht, das als eine Stange ausgestaltet ist, die, einserseits, einen ersten Teil (81), der aus einem ersten, im Material der ersten Haut (2) eingebetteten Ende gebildet ist, und, andererseits, einen zweiten Teil (82), der aus einem zweiten, in dem in einem Aufnahmeraum (5) der zweiten Haut (3) enthaltenen gehärteten Material (7) eingebetteten Ende gebildet ist, aufweist.

9. Mauer (1) mit integrierter Schalung nach irgendeinem der vorgehenden Ansprüche, **dadurch gekennzeichnet, dass** das Verbindungsmittel (8) wenigstens zwei parallele und beabstandete Stangen umfasst, von denen wenigstens eine den ersten Teil (81) dieses Verbindungsmittels (8) bildet und im Material der ersten Haut (31) eingebettet ist, während wenigstens eine weitere den zweiten Teil (82) dieses Verbindungsmittels (8) bildet und in dem in einem Aufnahmeraum (5) der zweiten Haut (3) enthaltenen gehärteten Material (7) eingebettet ist, wobei ein solches Verbindungsmittel (8) nämlich aus einem Träger und/oder einem Korb besteht.

10. Mauer (1) mit integrierter Schalung nach irgendeinem der vorgehenden Ansprüche, **dadurch gekennzeichnet, dass** die zweite Platte (32) aus einer Vielheit von einandergereihten Brettern (321) aus Isoliermaterial besteht.

11. Mauer (1) mit integrierter Schalung nach Anspruch 10, **dadurch gekennzeichnet, dass** die Bretter (321) der zweiten Platte (32) der zweiten Haut (3) sich in einer Richtung erstrecken, die im wesentlichen senkrecht zur Richtung ist, in der sich die Bretter (312) der ersten Platte (31), sogar die Blöcke (311) dieser ersten Platte (31) erstrecken.

12. Mauer (1) mit integrierter Schalung nach Anspruch 10, **dadurch gekennzeichnet, dass** sich die Bretter (321) der zweiten Platte (32) bezüglich dem Längsrand (313) von wenigstens zwei gegenüberliegenden, vorzugsweise senkrechten Seiten (314 ; 314') der ersten Platte (31) zurückgezogen befinden.
